# FASCICULE DE BREVET EUROPEEN

(11) **EP 2 915 921 B1**
(45) Date de publication et mention de la délivrance du brevet: **17.08.2016**
(21) Numéro de dépôt: 15155502.6
(22) Date de dépôt: 18.02.2015
(51) Int. Cl.: E01C 9/08

(54) **Tapis enroulable pour le passage de vehicules muni de poches distinctes**
Aufrollbare Matte für die Überfahrt von Fahrzeugen, die mit verschiedenen Taschen ausgestattet ist
Roll-up mat for the passage of vehicles provided with separate pockets

(30) Priorité: 04.03.2014 FR 1451724
(43) Date de publication de la demande: 09.09.2015
(73) Titulaire: Musthane, 59780 Willems (FR)
(72) Inventeur: Rosier, Reza, 7711 Dottignies (BE)
(74) Mandataire: Balesta, Pierre

(56) Documents cités:
- FR-A1- 2 976 598
- US-A1- 2008 134 593

## Description

### Arrière-plan de l'invention

La présente invention a pour objet un tapis enroulable sur lui-même, configuré pour permettre le passage de véhicules, d'individus ou d'animaux, sur une surface accidentée telle que, par exemple, un chemin sur lequel sont formées des ornières, ou sur un sol boueux, marécageux ou encore sableux.

Elle trouve en particulier de nombreuses applications dans le domaine humanitaire, en permettant d'accéder à des endroits difficiles, dans le domaine aéroportuaire, en permettant le déplacement au sol d'un avion, ou l'atterrissage d'un aéronef sur un terrain accidenté, ou sur un terrain meuble, sans que l'aéronef ne risque de s'enliser, ou dans tout autre domaine pouvant nécessiter le passage de véhicules, d'individus ou d'animaux sur un terrain accidenté et/ou instable.

Différents types de revêtements de surface configurés pour permettre une circulation sur de tels terrains accidentés sont connus de l'art antérieur.

On connaît par exemple des revêtements constitués par des lames métalliques parallèles et articulées entre elles.

Néanmoins, ces produits, pour être résistants de manière à pouvoir supporter le passage, par exemple, de véhicules, sont généralement lourds. En outre, ils sont habituellement encombrants, de sorte qu'ils occupent un espace significatif lorsqu'ils ne sont pas utilisés. Par ailleurs, leur production est généralement fastidieuse et coûteuse, du fait des matériaux utilisés et de leurs dimensions.

On connaît aussi du document FR 2 976 598, déposé par la demanderesse, un tapis constitué par la superposition d'un premier et d'un second plis enduits de couches en élastomère. Ce tapis présente une direction longitudinale et une direction transversale, et comporte une première et une deuxième poches s'étendant selon la direction transversale du tapis, chacune des première et deuxième poches étant définie entre au moins une première portion et une seconde portion fixée à la première portion, les premières portions des première et deuxième poches, d'une part, et les secondes portions des première et deuxième poches, d'autre part, formant respectivement les premier et second plis.

### Objet et résumé de l'invention

La présente invention a pour but de résoudre, parmi d'autres, les insuffisances décrites plus haut des revêtements connus, en proposant un tapis enroulable sur lui-même, résistant et occupant un espace limité, lorsqu'il n'est pas utilisé, pour permettre, lorsqu'il est déroulé, le passage sur une surface accidentée.

Ce but est atteint par le fait que l'invention porte sur un tapis enroulable sur lui-même dans lequel la première portion de chaque poche présente un bord latéral d'extrémité libre disposé en regard de l'autre poche et s'étendant selon la direction transversale du tapis, le bord latéral d'extrémité libre de la première portion de la première poche étant distant et distinct du bord latéral d'extrémité libre de la première portion de la deuxième poche.

Par cette disposition, le tapis peut aisément être enroulé sur lui-même, pour présenter un encombrement limité lorsqu'il n'est pas utilisé. Par ailleurs, le poids et le coût de fabrication du tapis sont ainsi réduits, par rapport à un tapis dont les premières portions des première et deuxième poches forment une seule et même pièce.

Les poches sont configurées pour recevoir un dispositif de rigidification, de manière à augmenter la motricité et la portance de la surface lorsque le tapis est positionné sur ladite surface accidentée.

De préférence, les poches sont traversantes, pour permettre l'insertion et le retrait de dispositifs de rigidification.

L'invention est déclinée ci-après dans une série de variantes de réalisation, qui peuvent être considérées seules ou en combinaison avec une ou plusieurs des précédentes.

Avantageusement, l'une des premières et secondes portions comporte un pli textile.

De manière avantageuse, le pli textile est tissé.

Par cette disposition, la flexibilité du tapis est permise, sans compromettre sa résistance.

De préférence, au moins l'une des premières et secondes portions comporte une première face couverte d'une couche de polymère.

Avantageusement, le polymère est un élastomère ; on peut également prévoir la présence, sur la première face, voire sur les deux faces, de l'une et/ou l'autre des premières et secondes portions, de tout autre matériau, tel que du caoutchouc, présentant des propriétés d'allongement à la rupture et d'adhérence intéressantes, les deux faces pouvant être couvertes de deux matériaux distincts ou identiques.

Ainsi, la résistance du tapis est encore améliorée ; en outre, le tapis offre par cette caractéristique un coefficient d'adhérence satisfaisant entre, d'une part, les moyens de déplacement du véhicule ou de l'individu circulant sur le tapis, et, d'autre part, le tapis et la surface sur laquelle il est disposé.

De manière avantageuse, selon un premier mode de réalisation, la seconde portion de la première poche et la seconde portion de la deuxième poche constituent une seule et même pièce qui s'étend entre les première et deuxième poches.

Par cette disposition, la fabrication du tapis est simplifiée, les premières portions des première et deuxième poches étant disposées sur, et fixées à, la pièce constituée par les secondes portions des première et deuxième poches.

De préférence, la pièce comporte un pli textile.

Avantageusement, le pli textile est tissé.

De manière avantageuse, la pièce comporte une première face couverte d'une couche de polymère.

De préférence, le polymère est un élastomère ; on peut également prévoir la présence, sur la première face de la pièce, voire sur les deux faces, de tout autre matériau, tel que du caoutchouc, présentant des propriétés d'allongement à la rupture et d'adhérence intéressantes. Les deux faces peuvent être couvertes de deux matériaux distincts ou identiques

Avantageusement, selon un deuxième mode de réalisation, la seconde portion de chaque poche présente un bord latéral d'extrémité libre disposé en regard de l'autre poche et s'étendant selon la direction transversale du tapis, le bord latéral d'extrémité libre de la seconde portion de la première poche étant distant et distinct du bord latéral d'extrémité libre de la seconde portion de la deuxième poche.

Par cette disposition, le poids du tapis est encore réduit, sa flexibilité est améliorée et, par suite, l'encombrement occupé par le tapis lorsqu'il n'est pas utilisé est également réduit.

De manière avantageuse, les première et seconde portions de la première poche comportent une première face couverte d'une couche de polymère, les bords latéraux d'extrémité libres des première et seconde portions étant fixés ensemble.

De préférence, les bords latéraux d'extrémité libres des première et seconde portions sont vulcanisés ensemble. La fixation peut également être réalisée, par exemple, par collage, soudage ou tout autre moyen mécanique.

Ainsi, les première et deuxième poches sont solidement formées, et leur résistance est augmentée.

Avantageusement, le tapis comporte un élément de jonction reliant la première poche à la deuxième poche, ledit élément de jonction étant fixé aux bords latéraux d'extrémité libres des premières portions des première et deuxième poches.

Par cette disposition, des matériaux différents peuvent être utilisés, d'une part pour former l'élément de jonction, d'autre part pour former les première et seconde portions définissant les première et deuxième poches. Le tapis peut ainsi présenter des caractéristiques de résistance et de flexibilité ajustées aux sollicitations subies par ses différentes parties.

De manière avantageuse, l'élément de jonction comporte un pli textile.

De préférence, l'élément de jonction comporte un pli tissé ; il peut également comporter tout autre matériau, tel qu'une plaque métallique, une plaque en matériau composite, une grille pouvant présenter des propriétés de rigidité adaptées à l'usage du tapis, ...

L'élément de jonction peut ainsi être adapté à l'usage auquel le tapis est destiné, les conditions de son utilisation pouvant requérir des propriétés spécifiques de l'élément de jonction.

Avantageusement, l'élément de jonction comporte au moins une perforation.

De préférence, l'élément de jonction comporte une pluralité de perforations.

Par cette disposition, en particulier lorsque le tapis est utilisé en milieu humide, il ne risque pas d'être détérioré par un liquide, tel que de l'eau, qui stagnerait sur l'élément de jonction lors de son utilisation. L'eau peut ainsi s'écouler au travers des perforations. La présence de la perforation permet également de faciliter le rangement du tapis, lorsqu'il n'est pas utilisé, en favorisant l'expulsion d'un matériau meuble, tel que du sable ou de la terre, qui recouvrirait l'élément de jonction suite à son utilisation.

De manière avantageuse, l'élément de jonction comporte une première face couverte d'une couche de polymère.

Avantageusement, le polymère est un élastomère ; on peut également prévoir la présence, sur la première face de l'élément de jonction, voire sur ses deux faces, de tout autre matériau, tel que du caoutchouc, présentant des propriétés d'allongement à la rupture et d'adhérence intéressantes. Les deux faces peuvent être couvertes de deux matériaux distincts ou identiques

De manière avantageuse, l'élément de jonction présente une bordure d'extrémité prise en sandwich entre les première et seconde portions de la première poche.

Par cette disposition, l'élément de jonction est fixé de manière solide à la première poche, la liaison entre la première poche et l'élément de jonction ne constituant pas une zone de fragilité qui pourrait compromettre la résistance globale du tapis.

De préférence, les première et seconde portions de la première poche comportent une première face couverte d'une couche de polymère, l'élément de jonction et les première et seconde portions de la première poche étant vulcanisés ensemble.

La vulcanisation permet encore d'améliorer la solidité de la fixation de l'élément de jonction à la première poche ; on peut également utiliser tout autre procédé de fixation, tel que le collage, le soudage ou tout autre moyen mécanique.

Avantageusement, le tapis comporte une première face couverte d'une couche de polymère.

De manière avantageuse, le polymère est un élastomère ; on peut également prévoir la présence, sur la première face du tapis, voire sur ses deux faces, de tout autre matériau, tel que du caoutchouc, présentant des propriétés d'allongement à la rupture et d'adhérence intéressantes. Les deux faces peuvent être couvertes de deux matériaux distincts ou identiques

De préférence, la première portion de la première poche s'étend sur tout ou partie de la largeur du tapis.

Par cette disposition, le maintien d'un dispositif de rigidification dans la poche est assuré, le dispositif de rigidification ne risquant pas de s'échapper accidentellement de la poche lors de l'utilisation du tapis.

Avantageusement, la première portion de la première poche est constituée d'une pluralité d'éléments de fourreau distants les uns des autres.

Ainsi, la quantité de matière nécessaire à la formation de la première poche peut être limitée, permettant par là même de réduire le poids du tapis. En outre, la présence d'espaces entre les éléments de fourreau consécutifs permet également de faciliter l'engagement d'un dispositif de rigidification dans la poche, et d'en faciliter le retrait, l'utilisateur pouvant guider le déplacement du dispositif de rigidification au travers de ces espaces.

De manière avantageuse, considérée selon la direction longitudinale du tapis, la distance séparant les première et deuxième poches est supérieure à la largeur de la première portion de la première poche.

Ainsi, l'enroulement du tapis sur lui-même est facilité, permettant ainsi de limiter l'encombrement du dispositif lorsqu'il n'est pas utilisé.

De préférence, le tapis comporte en outre au moins un dispositif de rigidification inséré dans chacune des première et deuxième poches.

La présence du dispositif de rigidification permet ainsi d'améliorer la portance du tapis, lorsqu'il est disposé sur une surface meuble ou accidentée.

### Brève description des dessins

D'autres caractéristiques et avantages de l'invention apparaîtront plus clairement et de manière complète à la lecture de la description ci-après d'un mode de réalisation préféré, donné à titre d'exemple non limitatif et en référence aux dessins annexés suivants sur lesquels :
- les figures **1A** et **1B** représentent schématiquement un premier mode de réalisation du tapis selon la présente invention, respectivement déplié et replié sur lui-même ;
- la figure **2** représente schématiquement le tapis des figures **1A** et **1B****,** vu de côté ;
- les figures **3** et **4** représentent schématiquement deux variantes du tapis des figures **1A** et **1B** ;
- les figures **5A** et **5B** représentent schématiquement un deuxième mode de réalisation du tapis selon la présente invention, respectivement déplié et replié sur lui-même ; et
- la figure **6** représente schématiquement une variante du tapis des figures **5A** et **5B****,** vue de côté.

### Description détaillée de l'invention

Les figures **1A** et **1B** représentent un premier mode de réalisation d'un tapis **10** selon la présente invention.

Le tapis **10** a une direction longitudinale **L** et une direction transversale **T.** Le tapis **10** comporte également une première **12** et une seconde **14** faces opposées l'une à l'autre.

Le tapis **10** présente une pluralité de poches **20, 20', 20"** s'étendant selon la direction transversale **T** du tapis **10.**

Par exemple, et de manière non limitative, les poches **20, 20', 20"** sont traversantes, et configurées de manière à recevoir un dispositif de rigidification **21, 21', 21" ;** les dispositifs de rigidification **21, 21', 21"** sont, par exemple, de forme cylindrique et peuvent être formés dans un matériau résistant, tel qu'un matériau composite, de l'acier, du bois, ...

Chacune des poches **20, 20', 20"** est définie entre une première portion **22, 22', 22"** et une seconde portion **28, 28', 28"** fixées l'une à l'autre en délimitant un volume intérieur.

Les premières portions **22, 22', 22"** présentent chacune un premier **24, 24', 24"** et un second **26, 26', 26"** bords latéraux d'extrémité libres.

Par exemple et de manière non limitative, les bords latéraux d'extrémité libres **24, 24', 24", 26, 26', 26"** sont parallèles les uns aux autres et s'étendent selon la direction transversale **T** du tapis **10 ;** par exemple et de manière non limitative, la direction transversale **T est** perpendiculaire à la direction longitudinale **L** du tapis **10.**

Tel que cela apparaît, en particulier sur la figure **2****,** les bords latéraux d'extrémité libres **26, 24'** des premières portions **22, 22'** de deux poches consécutives **20, 20',** qui sont donc disposés en regard l'un de l'autre, sont distants et distincts.

Les premières portions **22, 22', 22"** s'étendent, par exemple et de manière non limitative, sur toute la largeur du tapis **10 ;** on pourrait bien évidemment concevoir un tapis **10** dont les premières portions **22, 22', 22"** ne s'étendraient que sur une partie de la largeur du tapis **10,** sans sortir du cadre de la présente invention.

Par exemple, les premières portions **22, 22', 22"** comportent un pli textile, tel qu'un tissu ; elles peuvent également, de manière alternative ou en combinaison avec un pli textile, comporter une couche de polymère disposée sur l'une et/ou l'autre de leurs faces.

On peut également concevoir un tapis **10** dont les premières portions **22, 22', 22"** comportent, de manière alternative ou en combinaison avec les éléments précédents, une feuille de matériau, tel que du polymère.

Dans le mode de réalisation du tapis **10** représenté en particulier par les figures **1A, 1B** et **2****,** les secondes portions **28, 28', 28"** des poches **20, 20', 20"** constituent une seule et même pièce **34** qui s'étend entre les différentes poches **20, 20', 20".**

Par exemple et de manière non limitative, la pièce **34** comporte un pli textile ; on peut également concevoir un tapis **10** dont l'une ou l'autre des faces de la pièce **34** est couverte d'une couche de matériau, tel que du polymère.

On comprend donc que les premières portions **22, 22', 22"** des poches **20, 20', 20"** sont rapportées sur la pièce **34** selon la direction transversale T du tapis **10.**

Par exemple et de manière non limitative, les bords latéraux d'extrémité libres **24, 26, 24', 26'** des premières portions **22, 22'** sont cousus, agrafés, collés ou fixés par tout autre moyen sur la pièce **34** constituée par les secondes portions **28, 28'** des poches **20, 20'.**

Dans l'hypothèse où les premières portions **22, 22'** et la pièce **34** comportent au moins une couche de polymère sur leurs faces disposées en regard l'une de l'autre, on peut également concevoir un tapis **10** dont les bords latéraux d'extrémité libres **24, 26, 24', 26'** des premières portions **22, 22'** sont vulcanisés sur la pièce **34.**

Tel que cela apparaît sur la figure **2****,** on constate que, lorsque le tapis **10** est considéré selon une coupe longitudinale, les poches **20, 20', 20"** sont formées par au moins deux couches distinctes constituées respectivement par les premières **22, 22'** et secondes **28, 28'** portions, alors que la partie s'étendant entre deux poches consécutives **20, 20'** présente un nombre strictement inférieur de couches ; en l'espèce, les poches **20, 20'** sont constituées par la superposition de deux couches, alors que la partie s'étendant entre deux poches consécutives **20, 20'** comporte une unique couche.

Par ces dispositions, outre le gain de matière significative qu'une telle caractéristique permet de réaliser, le tapis **10,** tel que représenté en particulier sur la figure **1B****,** peut être plus facilement enroulé sur lui-même, de manière par exemple, à en réduire l'encombrement lorsqu'il n'est pas utilisé. Les barres de rigidification **21, 21',21"** peuvent alternativement être maintenues dans les poches **20, 20', 20"** lorsque le tapis est replié sur lui-même, ou être insérées dans les poches **20, 20', 20"** après que le tapis **10** a été déplié, tel que représenté sur la figure **1A****.**

Par exemple et de manière non limitative, tel que représenté sur la figure **3****,** une ou plusieurs couches **36, 38** de matériau supplémentaires, tel que du polymère, peuvent être disposées sur l'une ou l'autre des première **12** et seconde **14** faces du tapis **10 ;** l'ajout de telles couches de matériau permet ainsi de renforcer le tapis **10,** sans en compromettre la flexibilité. En outre, la présence de tels matériaux sur les faces **12, 14** du tapis **10** permet la formation d'empreintes, permettant d'améliorer encore la motricité et la portance de la surface sur laquelle le tapis **10** est destiné à être disposé.

Par exemple et de manière non limitative, les couches de matériau **36, 38** sont collées ou vulcanisées sur les faces **12, 14** du tapis **10.**

La figure **4** représente une autre variante de réalisation du tapis **10** selon la présente invention.

Dans cette variante, les premières portions **22, 22', 22"** des poches **20, 20', 20"** sont constituées d'une pluralité d'éléments de fourreau **23, 23', 23",** les éléments de fourreau **23, 23',** 23" étant fixés, par exemple soudés, collés ou vulcanisés, sur la pièce **34.**

Cette variante permet encore de réduire la quantité de manière nécessaire à la fabrication du tapis **10 ;** elle présente en outre l'avantage, par la présence d'un espace entre deux éléments de fourreau **23, 23', 23"** consécutifs d'une première portion **22, 22', 22",** de faciliter l'introduction et le retrait des dispositifs de rigidification **21, 21', 21"** dans les poches **20, 20', 20".**

Les figures **5A** et **5B** représentent schématiquement un deuxième mode de réalisation de tapis **110** selon la présente invention.

De manière similaire au premier mode de réalisation décrit précédemment en référence aux figures **1** à **4****,** le tapis **110** a une direction longitudinale **L** et une direction transversale **T.**

Il comporte également une pluralité de poches **120, 120', 120"** dans lesquelles peuvent être introduits des dispositifs de rigidification **121, 121', 121".**

Par ailleurs, les poches **120, 120', 120"** sont également définies entre des premières portions **122, 122', 122"** et des secondes portions **128, 128', 128" ;** les premières portions **122, 122', 122"** présentent chacune deux bords latéraux d'extrémité libres **124, 126, 124', 126',** les bords latéraux d'extrémité libres **126, 124'** de poches consécutives **120, 120'** disposés en regard l'un de l'autre étant également, de manière similaire au premier mode de réalisation, distants et distincts l'un de l'autre.

Par ailleurs, les secondes portions **128, 128', 128"** des poches **120, 120', 120"** comportent également des bords latéraux d'extrémité libres **130, 130', 132, 132',** les bords latéraux d'extrémité libres **132, 130'** de deux poches consécutives **120, 120'** disposés en regard l'un de l'autre étant également distants et distincts l'un de l'autre.

Tel que cela apparaît en particulier sur la figure **5A****,** qui représente une vue partiellement éclatée du tapis **110,** les bords latéraux d'extrémité libres **124, 126, 124', 126', 130, 132, 130', 132'** sont fixés ensemble par des moyens mécaniques de fixation ; par exemple et de manière non limitative, les bords latéraux d'extrémité libres sont cousus, collés ou agrafés ensemble.

Par exemple et de manière non limitative, les premières et secondes portions **122, 122', 128, 128'** comportent un pli textile ; elles peuvent également être couvertes d'une couche de polymère, sur l'une et/ou l'autre de leurs faces, la présence d'une couche de polymère permettant alors aux bords latéraux d'extrémité libres d'être vulcanisés ensemble pour former les poches **120, 120'.**

Par ailleurs, le tapis **110** comporte une pluralité d'éléments de jonction **140, 140', 140",** qui relient les poches **120, 120', 120"** consécutives.

Par exemple et de manière non limitative, les éléments de jonction **140, 140', 140"** comportent un pli textile, tel que du tissu ; ils peuvent également comporter au moins une perforation permettant ainsi l'évacuation de matériau, tel que de l'eau ou du sable, qui se trouverait sur l'élément de jonction **140, 140', 140".**

Par exemple et de manière non limitative, les éléments de jonction **140, 140', 140"** peuvent comporter une plaque métallique, ou une plaque en matériau composite, une grille ou tout autre élément pouvant être utilisé pour constituer un support permettant de circuler sur des terrains meubles ou accidentés.

Les éléments de jonction **140, 140', 140"** présentent une première **142, 142', 142"** et une seconde **144, 144', 144"** bordures d'extrémité ; ils ont également une première **146, 146', 146"** et une seconde **148, 148', 148"** faces opposées l'une à l'autre.

Par exemple et de manière non limitative, l'une ou l'autre des faces **146, 146' ,148 ,148'** des éléments de jonction **140, 140'** est couverte d'une ou plusieurs couches d'un matériau tel que du polymère.

Tel que cela apparaît en particulier à l'observation de la figure **5A****,** les bordures d'extrémité **142, 142', 144, 144'** des éléments de jonction **140, 140'** sont prises en sandwich entre les premières et secondes portions **122, 122', 128, 128'** des poches **120, 120'.**

Par exemple et de manière non limitative, les bordures d'extrémité des éléments de jonction **140, 140'** sont vissées, collées, soudées, ou vulcanisées avec les première et seconde portions des poches **120, 120'.**

On pourrait bien évidemment concevoir un tapis **110** dont les premières et secondes portions des poches **120, 120'** seraient directement fixées l'une à l'autre, les bordures d'extrémité **142, 142', 144, 144'** des éléments de jonction **140, 140'** étant alors rapportés sur l'une ou l'autre des faces externes des premières et secondes portions des poches **120, 120'.**

Par face externe des premières et secondes portions, on entend la face opposée à celle disposée en regard de la portion correspondante ; en d'autres termes, il s'agit de la face configurée pour être disposée sur la surface accidentée ou meuble, ou pour être au contact du véhicule ou de l'utilisateur circulant sur le tapis lorsqu'il est déplié.

De manière similaire au premier mode de réalisation décrit précédemment, on constate que, lorsque le tapis **110** est considéré selon sa direction longitudinale **L,** la partie s'étendant entre deux poches consécutives **120, 120'** présente un nombre de couches strictement inférieur à celui présenté par les poches **120, 120',** une telle disposition permettant, tel que représenté en particulier sur la figure **5B****,** de replier le tapis **110** sur lui-même.

La figure **6** représente une variante du tapis **110** selon la présente invention, dans laquelle l'élément de jonction **140,** reliant les poches **120, 120',** présente une pluralité de perforations **150.** Ces perforations permettent entre autres d'évacuer un liquide ou un matériau qui stagnerait sur l'une des faces de l'élément de jonction, tout en permettant de réduire le poids du tapis **110.**

De manière similaire à la variante du tapis **10** représentée sur la figure 3, on peut concevoir un tapis **110** dont l'une ou l'autre de ses faces est couverte par une couche de matériau tel que du polymère, sans sortir du cadre de la présente invention.

Tel que représenté en particulier sur les figures **2** et **6****,** considérée selon la direction longitudinale L du tapis **10, 110,** la distance **d** séparant des poches **20, 20', 120, 120'** consécutives est supérieure à la largeur ℓ des premières portions **22, 22', 122, 122' des** mêmes poches **20, 20', 120, 120'.**

On pourrait également concevoir une variante du tapis **110** selon le second mode de réalisation, dans laquelle les premières portions **122, 122'** seraient constituées, de manière similaire au tapis **10** représenté sur la figure **4****,** d'une pluralité d'éléments de fourreau distants les uns des autres.

La description ci-dessus est donnée à titre d'exemple, et n'est donc pas limitative de l'invention.

En particulier, on peut concevoir, sans sortir du cadre de la présente invention, un tapis qui combine ensemble différents matériaux, pour former les premières et secondes portions des poches et, alternativement, la pièce s'étendant entre les poches ou les éléments de jonction reliant deux poches consécutives, de manière à obtenir un tapis enroulable sur lui-même et configuré pour permettre la circulation par exemple de véhicule ou de personnes sur une surface accidentée ou instable. On peut également concevoir un tapis comprenant une superposition de différentes couches de textile, de matériau du type polymère, les unes sur les autres.

On peut tout aussi bien concevoir un tapis constitué par des portions formées à partir des différents modes de réalisation décrites précédemment, et solidarisées ensemble par des moyens de jonction mécanique.

De la même manière, dans les modes de réalisation décrits précédemment, les poches formées dans le tapis sont traversantes et sont configurées pour recevoir des dispositifs de rigidification de section cylindrique ; on pourrait bien évidemment concevoir, sans sortir du cadre de la présente invention, un tapis dont les extrémités des poches seraient fermées, de manière à maintenir les dispositifs de rigidification en place. Les poches pourraient également être conformées pour recevoir, par exemple et de manière non limitative, des plaques allongées formant dispositifs de rigidification.

## Revendications

1. Tapis (10, 110) enroulable sur lui-même ayant une direction longitudinale (L) et une direction transversale (T), le tapis comportant au moins une première (20, 120) et une deuxième (20', 120') poches s'étendant selon la direction transversale du tapis, chacune des première et deuxième poches étant définie entre au moins une première portion (22, 122, 22', 122'), et une seconde portion (28, 128, 28', 128') fixée à la première portion, ledit tapis étant **caractérisé en ce que** :
- la première portion de chaque poche présente un bord latéral d'extrémité libre (26, 126, 24', 124') disposé en regard de l'autre poche et s'étendant selon la direction transversale du tapis ; et **en ce que**
- le bord latéral d'extrémité libre (26, 126) de la première portion (22, 122) de la première poche (20, 120) est distant et distinct du bord latéral d'extrémité libre (24', 124') de la première portion (22', 122') de la deuxième poche (20', 120').

2. Tapis (10, 110) selon la revendication **1, caractérisé en ce qu'**au moins l'une des premières et secondes portions (22, 122, 28, 128) comporte un pli textile.

3. Tapis (10, 110) selon la revendication **1** ou **2, caractérisé en ce qu'**au moins l'une des premières et secondes portions (22, 122, 28, 128) comporte une première face couverte d'une couche de polymère.

4. Tapis (10) selon l'une quelconque des revendications **1 à 3, caractérisé en ce que** la seconde portion (28) de la première poche (20) et la seconde portion (28') de la deuxième poche (20') constituent une seule et même pièce (34) qui s'étend entre les première et deuxième poches.

5. Tapis (10) selon la revendication **4, caractérisé en ce que** la pièce (34) comporte un pli textile.

6. Tapis (10) selon la revendication **4** ou **5, caractérisé en ce que** la pièce (34) comporte une première face couverte d'une couche de polymère.

7. Tapis (110) selon l'une quelconque des revendications **1 à 3, caractérisé en ce que** la seconde portion (128, 128') de chaque poche (120, 120') présente un bord latéral d'extrémité libre (132, 130') disposé en regard de l'autre poche et s'étendant selon la direction transversale du tapis, et **en ce que** le bord latéral d'extrémité libre (132) de la seconde portion (128) de la première poche (120) est distant et distinct du bord latéral d'extrémité libre (130') de la seconde portion (128') de la deuxième poche (120').

8. Tapis (110) selon la revendication **7, caractérisé en ce que** les première (122) et seconde (128) portions de la première poche (120) comportent une première face couverte d'une couche de polymère, les bords latéraux d'extrémité libres (124, 126, 130, 132) des première et seconde portions étant fixés ensemble.

9. Tapis (110) selon la revendication **7** ou **8, caractérisé en ce qu'**il comporte un élément de jonction (140) reliant la première poche (120) à la deuxième poche (120'), ledit élément de jonction étant fixé aux bords latéraux d'extrémité libres (126, 124') des premières portions (122, 122') des première (120) et deuxième (120') poches.

10. Tapis (110) selon la revendication **9, caractérisé en ce que** l'élément de jonction (140) comporte un pli textile.

11. Tapis (110) selon la revendication **9** ou **10, caractérisé en ce que** l'élément de jonction (140) comporte au moins une perforation (150).

12. Tapis (110) selon l'une quelconque des revendications **9 à 11, caractérisé en ce que** l'élément de jonction (140) comporte une première face (146, 148) couverte d'une couche de polymère.

13. Tapis (110) selon l'une quelconque des revendications **9 à 12, caractérisé en ce que** l'élément de jonction (140) présente une bordure d'extrémité (142) prise en sandwich entre les première (122) et seconde (128) portions de la première poche (120).

14. Tapis (110) selon l'une quelconque des revendications **9 à 13, caractérisé en ce que** les première (122) et seconde (128) portions de la première poche (120) comportent une première face couverte d'une couche de polymère, l'élément de jonction et les première et seconde portions de la première poche étant vulcanisés ensemble.

15. Tapis (10, 110) selon l'une quelconque des revendications **1 à 14, caractérisé en ce qu'**il comporte une première face couverte d'une couche de polymère (36, 38).

16. Tapis (10, 110) selon l'une quelconque des revendications **1 à 15, caractérisé en ce que** la première portion (22, 122) de la première poche (20, 120) s'étend sur tout ou partie de la largeur du tapis.

17. Tapis (10, 110) selon l'une quelconque des revendications **1 à 16, caractérisé en ce que** la première portion (22) de la première poche (20) est constituée d'une pluralité d'éléments de fourreau (23) distants les uns des autres.

18. Tapis (10, 110) selon l'une quelconque des revendications **1 à 17, caractérisé en ce que**, considérée selon la direction longitudinale (L) du tapis, la distance (d) séparant les première (20, 120) et deuxième (20', 120') poches est supérieure à la largeur (ℓ) de la première portion (22, 122) de la première poche (20, 120).

19. Tapis (10, 110) selon l'une quelconque des revendications **1 à 18, caractérisé en ce qu'**il comporte en outre au moins un dispositif de rigidification (21, 121, 21', 121') inséré dans chacune des première (20, 120) et deuxième poches (20', 120').

## Patentansprüche

1. Auf sich selbst aufwickelbare Matte (10, 110) mit einer Längsrichtung (L) und einer Querrichtung (T), wobei die Matte wenigstens eine erste (20, 120) und eine zweite (20', 120') Tasche, die sich in der Querrichtung der Matte erstrecken, umfasst, wobei eine jede der ersten und der zweiten Tasche zwischen wenigstens einem ersten Abschnitt (22, 122, 22', 122') und einem zweiten Abschnitt (28, 128, 28', 128'), welcher an dem ersten Abschnitt befestigt ist, definiert ist, wobei die Matte **dadurch gekennzeichnet ist, dass**:
- der erste Abschnitt einer jeden Tasche eine freie endseitige Seitenkante (26, 126, 24', 124'), die gegenüber der anderen Tasche angeordnet ist und sich in der Querrichtung der Matte erstreckt, aufweist, und dass
- die freie endseitige Seitenkante (26, 126) des ersten Abschnitts (22, 122) der ersten Tasche (20, 120) von der freien endseitigen Seitenkante (24', 124') des ersten Abschnitts (22', 122') der zweiten Tasche (20', 120') entfernt und getrennt ist.

2. Matte (10, 110) nach Anspruch 1, **dadurch gekennzeichnet, dass** wenigstens einer der ersten und zweiten Abschnitte (22, 122, 28, 128) eine Textillage umfasst.

3. Matte (10, 110) nach Anspruch 1 oder 2, **dadurch gekennzeichnet, dass** wenigstens einer der ersten und zweiten Abschnitte (22, 122, 28, 128) eine erste Seite, die mit einer Polymerschicht bedeckt ist, umfasst.

4. Matte (10) nach einem der Ansprüche 1 bis 3, **dadurch gekennzeichnet, dass** der zweite Abschnitt (28) der ersten Tasche (20) und der zweite Abschnitt (28') der zweiten Tasche (20') ein und dasselbe Teil (34) bilden, das sich zwischen der ersten und der zweiten Tasche erstreckt.

5. Matte (10) nach Anspruch 4, **dadurch gekennzeichnet, dass** das Teil (34) eine Textillage umfasst.

6. Matte (10) nach Anspruch 4 oder 5, **dadurch gekennzeichnet, dass** das Teil (34) eine erste Seite, die mit einer Polymerschicht bedeckt ist, umfasst.

7. Matte (110) nach einem der Ansprüche 1 bis 3, **dadurch gekennzeichnet, dass** der zweite Abschnitt (128, 128') einer jeden Tasche (120, 120') eine freie endseitige Seitenkante (132, 130') umfasst, die gegenüber der anderen Tasche angeordnet ist und sich in der Querrichtung der Matte erstreckt, und dass die freie endseitige Seitenkante (132) des zweiten Abschnitts (128) der ersten Tasche (120) von der freien endseitigen Seitenkante (130') des zweiten Abschnitts (128') der zweiten Tasche (120') entfernt und getrennt ist.

8. Matte (110) nach Anspruch 7, **dadurch gekennzeichnet, dass** der erste (122) und der zweite (128) Abschnitt der ersten Tasche (120) eine erste Seite, die mit einer Polymerschicht bedeckt ist, umfassen, wobei die freien endseitigen Seitenkanten (124, 126, 130, 132) des ersten und des zweiten Abschnitts aneinander befestigt sind.

9. Matte (110) nach Anspruch 7 oder 8, **dadurch gekennzeichnet, dass** sie ein Verbindungselement (140), das die erste Tasche (120) mit der zweiten Tasche (120') verbindet, umfasst, wobei das Verbindungselement an den freien endseitigen Seitenkanten (126, 124') der ersten Abschnitte (122, 122') der ersten (120) und der zweiten (120') Tasche befestigt ist.

10. Matte (110) nach Anspruch 9, **dadurch gekennzeichnet, dass** das Verbindungselement (140) eine Textillage umfasst.

11. Matte (110) nach Anspruch 9 oder 10, **dadurch gekennzeichnet, dass** das Verbindungselement (140) wenigstens eine Lochung (150) umfasst.

12. Matte (110) nach einem der Ansprüche 9 bis 11, **dadurch gekennzeichnet, dass** das Verbindungselement (140) eine erste Seite (146, 148), die mit einer Polymerschicht bedeckt ist, umfasst.

13. Matte (110) nach einem der Ansprüche 9 bis 12, **dadurch gekennzeichnet, dass** das Verbindungselement (140) eine endseitige Einfassung (142), die zwischen dem ersten (122) und dem zweiten (128) Abschnitt der ersten Tasche (120) eingeschlossen ist, umfasst.

14. Matte (110) nach einem der Ansprüche 9 bis 13, **dadurch gekennzeichnet, dass** der erste (122) und der zweite (128) Abschnitt der ersten Tasche (120) ein erste Seite, die mit einer Polymerschicht bedeckt ist, umfassen, wobei das Verbindungselement sowie der erste und der zweite Abschnitt der ersten Tasche miteinander vulkanisiert sind.

15. Matte (10, 110) nach einem der Ansprüche 1 bis 14, **dadurch gekennzeichnet, dass** sie eine erste Seite, die mit einer Polymerschicht (36, 38) bedeckt ist, umfasst.

16. Matte (10, 110) nach einem der Ansprüche 1 bis 15, **dadurch gekennzeichnet, dass** der erste Abschnitt (22, 122) der ersten Tasche (20, 120) sich über die gesamte Breite der Matte oder einen Teil dieser erstreckt.

17. Matte (10, 110) nach einem der Ansprüche 1 bis 16, **dadurch gekennzeichnet, dass** der erste Abschnitt (22) der ersten Tasche (20) von einer Vielzahl von voneinander beabstandeten Hülsenelementen (23) gebildet ist.

18. Matte (10, 110) nach einem der Ansprüche 1 bis 17, **dadurch gekennzeichnet, dass** der Abstand (d), in der Längsrichtung (L) der Matte betrachtet, zwischen der ersten (20, 120) und der zweiten (20', 120') Tasche größer als die Breite (ℓ) des ersten Abschnitts (22, 122) der ersten Tasche (20, 120) ist.

19. Matte (10, 110) nach einem der Ansprüche 1 bis 18, **dadurch gekennzeichnet, dass** sie ferner wenigstens eine Versteifungsvorrichtung (21, 121, 21', 121'), die in jede der ersten (20, 120) und zweiten (20', 120') Taschen eingesetzt ist, umfasst.

## Claims

1. A mat (10, 110) suitable for being rolled up and having a longitudinal direction (L) and a transverse direction (T), the mat having at least first (20, 120) and second (20', 120') pockets extending in the transverse direction of the mat, each of the first and second pockets being defined between at least a first portion (22, 122, 22', 122') and a second portion (28, 128, 28', 128') fastened to the first portion, said mat being **characterized in that**:
• the first portion of each pocket presents a free lateral end edge (26, 126, 24', 124') placed facing the other pocket and extending in the transverse direction of the mat; and **in that**
• the free lateral end edge (26, 126) of the first portion (22, 122) of the first pocket (20, 120) is spaced apart from and distinct from the free lateral end edge (24', 124') of the first portion (22', 122') of the second pocket (20', 120').

2. A mat (10, 110) according to claim 1, **characterized in that** at least one of the first and second portions (22, 122, 28, 128) comprises a textile ply.

3. A mat (10, 110) according to claim 1 or claim 2, **characterized in that** at least one of the first and second portions (22, 122, 28, 128) includes a first face covered in a layer of polymer.

4. A mat (10) according to any one of claims 1 to 3, **characterized in that** the second portion (28) of the first pocket (20) and the second portion (28') of the second pocket (20') constitute a single piece (34) that extends between the first and second pockets.

5. A mat (10) according to claim 4, **characterized in that** the piece (34) comprises a textile ply.

6. A mat (10) according to claim 4 or claim 5, **characterized in that** the piece (34) includes a first face covered in a layer of polymer.

7. A mat (110) according to any one of claims 1 to 3, **characterized in that** the second portion (128, 128') of each pocket (120, 120') presents a free lateral end edge (132, 130') placed facing the other pocket and extending in the transverse direction of the mat, and **in that** the free lateral end edge (132) of the second portion (128) of the first pocket (120) is spaced apart from and distinct from the free lateral end edge (130') of the second portion (128') of the second pocket (120').

8. A mat (110) according to claim 7, **characterized in that** each of the first (122) and second (128) portions of the first pocket (120) includes a first face covered in a layer of polymer, the free lateral end edges (124, 126, 130, 132) of the first and second portions being fastened together.

9. A mat (110) according to claim 7 or claim 8, **characterized in that** it includes a junction element (140) connecting the first pocket (120) to the second pocket (120'), said junction element being fastened to the free lateral end edges (126, 124') of the first portions (122, 122') of the first (120) and second (120') pockets.

10. A mat (110) according to claim 9, **characterized in that** the junction element (140) comprises a textile ply.

11. A mat (110) according to claim 9 or claim 10, **characterized in that** the junction element (140) includes at least one perforation (150).

12. A mat (110) according to any one of claims 9 to 11, **characterized in that** the junction element (140) has a first face (146, 148) covered in a layer of polymer.

13. A mat (110) according to any one of claims 9 to 12, **characterized in that** the junction element (140) presents an end margin (142) sandwiched between the first (122) and second (128) portions of the first pocket (120).

14. A mat (110) according to any one of claims 9 to 13, **characterized in that** each of the first (122) and second (128) portions of the first pocket (120) includes a first face covered in a layer of polymer, the junction element and the first and second portions of the first pocket being vulcanized together.

15. A mat (10, 110) according to any one of claims 1 to 14, **characterized in that** it includes a first face covered in a layer of polymer (36, 38).

16. A mat (10, 110) according to any one of claims 1 to 15, **characterized in that** the first portion (22, 122) of the first pocket (20, 120) extends over all or part of the width of the mat.

17. A mat (10, 110) according to any one of claims 1 to 16, **characterized in that** the first portion (22) of the first pocket (20) is made up of a plurality of sheath elements (23) that are spaced apart from one another.

18. A mat (10, 110) according to any one of claims 1 to 17, **characterized in that** the distance (d) considered in the longitudinal direction (L) of the mat between the first (20, 120) and second (20', 120') pockets is longer than the width (ℓ) of the first portion (22, 122) of the first pocket (20, 120).

19. A mat (10, 110) according to any one of claims 1 to 18, **characterized in that** it further includes at least one stiffener device (21, 121, 21', 121') inserted in each of the first (20, 120) and second (20', 120') pockets.
